# EUROPÄISCHE PATENTSCHRIFT

(11) **EP 1 811 233 B1**
(45) Veröffentlichungstag und Bekanntmachung des Hinweises auf die Patenterteilung: **28.12.2016**
(21) Anmeldenummer: 07000592.1
(22) Anmeldetag: 12.01.2007
(51) Int. Cl.: F24D 19/02

(54) **Wandbefestigungssystem mit Abstandshalter für mit Aufhängelaschen versehene plattenförmige Gegenstände wie Heizkörper**
Wall fastening system with spacer for plate-shaped objects such as radiators with a suspension lug
Système de fixation au mur doté d'une entretoise pour des objets en forme de panneaux pourvus d'attaches de suspension comme des radiateurs de chauffage

(30) Priorität: 21.01.2006 DE 202006000946 U
(43) Veröffentlichungstag der Anmeldung: 25.07.2007
(73) Patentinhaber: WEMEFA Horst Christopeit GmbH, 42555 Velbert (DE)
(72) Erfinder: Pega, Adrian, 42549 Velbert (DE)
(74) Vertreter: Buse, Mentzel, Ludewig Patentanwaltskanzlei

(56) Entgegenhaltungen:
- DE-A1- 1 932 816
- DE-A1- 3 525 967
- FR-A- 1 559 984
- FR-A- 2 479 410

## Beschreibung

Die Erfindung betrifft ein Wandbefestigungssystem mit Abstandshalter für mit Aufhängelaschen versehene plattenförmige Gegenstände wie Heizkörper, umfassend einen Metallwinkel, dessen einer erster Schenkel einen Durchbruch zur Aufnahme einer Wandbefestigungsschraube und dessen anderer zweiter Schenkel einen parallel zur Biegelinie des Winkels verlaufenden ersten Einschnitt zur Aufnahme einer am oberen Ende eines Heizkörpers od. dgl. auf dessen Rückseite angebrachten ersten Aufhängelasche aufweist, und umfassend ein Klemmteil zur Aufnahme einer am unteren Ende des Heizkörpers auf dessen Rückseite unterhalb der ersten Aufhängelasche angebrachten zweiten Aufhängelasche, welches Klemmteil eine im montierten Zustand senkrecht zur Ebene der Aufhängelasche liegende Gewindebohrung mit einer darin drehbar aufgenommenen Schraube aufweist, deren Kopf sich an der Wand abstützt.

Ein solches Wandbefestigungssystem gemäß dem Oberbegriff von Anspruch 1 mit Abstandshalter für Heizkörper mit Aufhängelaschen ist aus der DE 35 25 967 A1 bereits bekannt. Der Vorteil dieses Wandbefestigungssystems liegt darin, daß es für unterschiedlich hohe Heizkörper mit unterschiedlich beabstandeten Aufhängelaschen eingesetzt werden kann, ein weiterer Vorteil liegt darin, daß der Metallwinkel vergleichsweise im Verhältnis zum Heizkörper kurz gehalten werden kann, so daß es möglich wird, die Einzelteile des Wandbefestigungssystems in einen relativ kleinen Kasten unterzubringen, der seinerseits als Beipack von Plattenheizkörpern vorgesehen werden kann. Diese Vorteile weist beispielsweise das ebenfalls mit einem Metallwinkel ausgestattete Befestigungssystem gemäß der DE 100 08 685 A1 nicht auf, der eine relativ lange Erstreckung aufweist und auch nur für Heizkörper bestimmter Höhe eingesetzt werden kann.

Das Befestigungssystem gemäß der DE 35 25 967 A1 hat den Nachteil, dass der Metallwinkel nicht umgedreht werden kann, was dazu führen kann, dass Teile des Metallwinkels nach Montage des Heizkörpers sichtbar bleiben und dadurch ein unschönes Aussehen der Konstruktion ergeben.

Aufgabe der Erfindung ist es, ein Wandbefestigungssystem so auszugestalten, dass der Metallwinkel derart umgedreht montiert werden kann, dass der Metallwinkel von dem Heizkörper bedeckt wird, und nicht störend in Erscheinung tritt.

Gelöst wird die Aufgabe dadurch, dass der zweite Schenkel des Metallwinkels einen spiegelbildlich zum ersten Einschnitt angeordneten zweiten Einschnitt aufweist. Dadurch kann vorteilhafterweise bei Bedarf der Metallwinkel auch umgedreht montiert werden, ohne dass sich die Befestigungsverhältnisse zwischen dem Metallwinkel und der Aufhängelasche des Plattenheizkörpers ändern. So kann beispielsweise erreicht werden, dass der auf der Wand montierbare Teil des Winkels bezüglich des Plattenheizkörpers stets nach innen weist und dadurch dem Blick des Benutzers entzogen ist.

Hierzu ist der erste Schenkel des Metallwinkels nahe seinem einen Längsende mit einem ersten Durchbruch in Schlüssellochform versehen, sowie nahe seinem anderen Längsende spiegelbildlich zum ersten Durchbruch mit einem zweiten Durchbruch in Schlüssellochform. Die Schlüssellochform vereinfacht die Montage, weil eine Befestigungsschraube bereits vormontiert werden kann, um daraufhin den Kopf der Schraube durch den breiten Teil des schlüssellochförmigen Durchbruchs hindurch zu stecken und dann den Metallwinkel so zu verschieben, dass der Kopf der Schraube über dem engen Teil des schlüssellochartigen Durchbruchs zu liegen kommt, woraufhin die Schraube festgezogen werden kann. Alternativ ermöglicht ein derartiger Durchbruch mit zwei unterschiedlichen Breiten in seiner Längserstreckung die Befestigung mittels Schrauben unterschiedlichen Durchmessers, beispielsweise 6 und 8 mm. Auch bei dieser Ausführungsform ist sichergestellt, dass die wahlweise um 180° gedrehte Montage möglich ist.

Außerdem ist vorgesehen, dass der erste Schenkel des Metallwinkels nahe seinem einen Längsende statt den zweiten Winkel aufzuweisen, verbreitert ist und in diesem Bereich der Verbreiterung den ersten Durchbruch in Schlüssellochform aufweist. Damit ist eine Ausführungsform möglich, bei der der erste Schenkel des Metallwinkels einen ersten Durchbruch in Schlüssellochform aufweist, dessen Längsachse zur Ebene des zweiten Schenkels fluchtet. Damit wird das Heizkörpergewicht genau auf den Durchbruchmittelpunkt und damit auf den Mittelpunkt der Befestigungsschraube in der Wand ausgerichtet und ergibt so eine besonders stabile Anbringung, da kein Hebelarm entsteht, der den Metallwinkel zu drehen trachtet.

Für den Fall, dass für die Wandbefestigungsschraube ein Durchbruch in Schlüssellochform oder sonstiger Form benutzt wird, der nicht in der Fluchtlinie der Ebene des den Heizkörper aufnehmenden Schenkels liegt, ist es günstig, wenn der erste Schenkel des Metallwinkels nahe seinem einen Längsende im Bereich des ersten Durchbruchs in Schlüssellochform einen weiteren, dritten Durchbruch aufweist, der zum zweiten Durchbruch fluchtet, wobei die Fluchtlinie parallel zur Längserstreckung bzw. zur Biegelinie des Metallwinkels verläuft.

Dieser dritte Durchbruch kann ein Rundloch darstellen, das zum schmaleren Ende des ersten Durchbruchs in Schlüssellochform in Querrichtung zur Längserstreckung oder Biegelinie des Metallwinkels fluchtet. Durch diesen dritten Durchbruch kann eine weitere Befestigungsschraube hindurch geführt werden, um so eine sonst auftretende Gefahr des Drehens bei Belastung zu unterbinden.

Der Metallwinkel gestattet es, verschiedene Maßnahmen zur Versteifung der Anordnung zu ergreifen. So ist es möglich, gemäß einer weiteren Ausführungsform den ersten Schenkel des Metallwinkels an seiner der Biegelinie gegenüberliegenden Kante mit einer parallel zum zweiten Schenkel verlaufende Abkantung zu versehen. Alternativ oder zusätzlich kann das Wandbefestigungssystem einen Metallwinkel aufweisen, bei dem der erste Schenkel des Metallwinkels zwischen den beiden Durchbrüchen in Schlüssellochform eine Versteifungssicke aufweist.

Des weiteren können im Bereich der Biegelinie zwischen den beiden Schenkeln Versteifungseindrückungen vorgesehen sein.

Es ist günstig, wenn im Randbereich der Einschnitte Vor-/Rücksprünge vorgesehen sind, die ein Kunststoffteil zum Schallschutz formschlüssig in dem Einschnitt festhalten.

Die erfindungsgemäße Gestaltung gestattet auch, eine Ausführungsform zu schaffen, bei der der zweite Schenkel des Metallwinkels auf der Spiegel-Symmetrielinie der beiden Einschnitte einen Schlitz zur Aufnahme einer einsteckbaren Laschensicherung vorgesehen ist, derart, daß eine an sich bekannte Aushebesicherung mittels Schraube und durch den Schlitz hindurchschiebbarer Mutter oder alternativ ein Kunststoffteil vorgesehen werden kann, das in die Ausnehmung und/oder den Schlitz einrastbar ist.

Die Anordnung von zwei oder mehr Durchbrüchen erlaubt es, eine Verdrehsicherung zu installieren, indem zumindest zwei Befestigungsschrauben für die Wand vorgesehen werden können.

Anstelle des Klemmteils kann auch ein Metallwinkel der beschriebenen Art als Abstandshalter vorgesehen sein, der dann zweckmäßigerweise um 180° gedreht angebracht wird.

Die Erfindung wird nachfolgend anhand von Ausführungsbeispielen näher erläutert, die in den Zeichnungen dargestellt sind.

Es zeigt:
- Fig. 1: perspektivisch den Metallwinkel eines Befestigungssystems gemäß dem Stand der Technik, wie er durch die DE 100 08 685 A1 verwirklicht ist;
- Fig. 2: ein Befestigungssystem gemäß dem Stand der Technik, um die Befestigung mittels Metallwinkel und Abstandshalter zu erläutern;
- Fig. 3: ein Befestigungssystem mit einem erfindungsgemäß ausgestalteten Metallwinkel in Seitenansicht;
- Fig. 4: eine Ansicht von unten auf den Metallwinkel der Fig. 3;
- Fig. 5: eine Ansicht von links gemäß Fig. 3 auf den erfindungsgemäßen Metallwinkel;
- Fig. 6: eine vergrößerte Darstellung des Einschnitts zur Aufnahme der Heizkörperaufhängelasche bzw. zur Aufnahme eines Schalldämpfungsteils wie beim Stand der Technik;
- Fig. 7 A bis Fig. 7 F: Verschiedene Ansichten eines kombinierten Schalldämpfungs- und Sicherungsteils aus Kunststoff zur Einklipsung in den Einschnitt gemäß Fig. 6.

Die Fig. 2 zeigt in einer Seitenansicht ein Wandbefestigungssystem 10 mit Abstandshalter 12 für einen Heizkörper 32 mit Aufhängelaschen 30, 36, umfassend einen Metallwinkel 14, siehe auch Fig. 1, dessen einer erster Schenkel 16 den Durchbruch 20 zur Aufnahme einer Wandbefestigungsschraube 22 zur Befestigung dieses Schenkels an der Wandfläche 24, und dessen anderer zweiter Schenkel 18 einen parallel zur Biegelinie 26 des Winkels 14 verlaufenden Einschnitt 28 zur Aufnahme einer am oberen Ende eines Heizkörpers 32 auf dessen Rückseite angebrachten ersten Aufhängelasche 30 aufweist, und umfassend ein vom Abstandshalter 12 gebildetes Klemmteil 34 zur Aufnahme einer am unteren Ende des Plattenheizkörpers 32 auf dessen Rückseite unterhalb der ersten Aufhängelasche 30 angebrachten zweiten Aufhängelasche 36, welches Klemmteil 34 die Lasche 36 umgreift und eine im montierten Zustand, wie er in Fig. 2 dargestellt ist, senkrecht zur Ebene der Aufhängelasche und Wandebene 24 liegende Gewindebohrung 38 mit einer darin drehbar aufgenommenen Rändelschraube 40 aufweist, deren Kopf 42 sich an der Wand 24 abstützt.

Im Gegensatz zum Stand der Technik, der anhand von den Fig. 1 und 2 bisher beschrieben wurde, weist beim erfindungsgemäßen Bauteil, siehe z. B. Fig. 5, der zweite Schenkel 118 des Metallwinkels 114 einen spiegelbildlich (um die Achse 43) zum Einschnitt 128 angeordneten zweiten Einschnitt 228 auf. Die Achse 43 stellt die Mittelhalbierende des Schenkels 118 dar.

Man kann daher das Bauteil 114 um die Achse 43 um 180° herum drehen, ohne daß sich an der Befestigungshöhe für den Heizkörper 32 etwas ändern würde. Bei um 180° gedrehter Anbringung würde der obere Teil, nämlich der verlängerte Bereich 48 des Schenkels 116 nach unten weisen und vom Heizkörper verdeckt und dann auch weniger sichtbar sein als es bei der in Fig. 5 dargestellten Stellung der Anordnung der Fall wäre.

Fig. 3 läßt erkennen, daß der erste Schenkel 116 des Metallwinkels 114 nahe seinem einen Längsende 44 einen ersten Durchbruch 120 in Schlüssellochform aufweist, sowie nahe seinem anderen Längsende 144 annähernd spiegelbildlich (abgesehen von einer Versetzung entlang der Spiegelachse 46) zum ersten Durchbruch 120 einen zweiten Durchbruch 220 in Schlüssellochform aufweist.

Wie Fig. 3 zeigt, ist insbesondere der erste Schenkel 116 des Metallwinkels 114 nahe seinem einen Längsende 44 statt mit einem zweiten Schenkel 118 ausgestaltet zu sein, um ein Stück 48 verbreitert und in diesem verbreiterten Bereich weist der Schenkel den ersten Durchbruch 120 in Schlüssellochform auf. Wie weiterhin aus der Fig. 3 erkennbar ist, weist der erste Schenkel 116 des Metallwinkels einen ersten Durchbruch 120 in Schlüssellochform auf, dessen Längsachse 50 zur Ebene 52 des zweiten Schenkels 118 fluchtet. Auf diese Weise wird erreicht, daß die von dem zweiten Schenkel 118 aufgenommenen Lasten des Heizkörpers direkt und ohne Dreheinfluß auf den Metallwinkel 114 auf ein Befestigungsteil wie Befestigungsschraube 22, die durch den Durchbruch 120 geführt ist, überträgt. Eine Drehsicherung für den Winkel 114, beispielsweise durch Einschrauben einer zweiten Schraube durch einen weiteren Durchbruch 220 oder 54, ist daher nicht erforderlich.

Des weiteren zeigt die Fig. 3, daß der erste Schenkel 116 des Metallwinkels 114 nahe seinem einen Längsende 44 im Bereich des ersten Durchbruches in Schlüssellochform 120 einen weiteren, dritten Durchbruch 54 aufweist, der zum Ende des ersten Durchbruches 120 (Fluchtlinie 58) und zum zweiten Durchbruch 220 (Fluchtlinie 56) fluchtet, wobei die Fluchtlinie 56 parallel zur Längserstreckung oder Biegelinie 26, 126 des Metallwinkels 114 verläuft. Dieser dritte Durchbruch 54 stellt ein Rundloch dar, das zum schmaleren Ende des ersten Durchbruches 120 in Schlüssellochform in Querrichtung zur Längserstreckung des Winkels (Biegelinie 126) fluchtet, siehe die Fluchtlinie 58.

Wie aus den Fig. 3 und 4 hervorgeht, weist der erste Schenkel 116 des Metallwinkels 114 an seiner der Biegelinie 126 gegenüberliegenden Längskante eine parallel zum zweiten Schenkel 116 verlaufende Abkantung 60 auf. Sie dient Verstärkungszwecken. Der größeren Stabilität dient es auch, daß der erste Schenkel 116 des Metallwinkels 114 zwischen den beiden Durchbrüchen in Schlüssellochform, 120, 220, eine Versteifungssicke 62 aufweist.

Aus den gleichen Gründen kann es günstig sein, wenn im Bereich der Biegelinie 126 zwischen den beiden Schenkeln 116, 118 Versteifungseindrückungen 64 vorgesehen sind.

Um die Übertragung von Fließgeräuschen vom Heizkörper über das Halteteil auf die Wandfläche zu verhindern, ist es zweckmäßig, Schallschutzmaßnahmen zu treffen. So könnten im Randbereich der Einschnitte 128, 228 Vor- oder Rücksprünge 68 vorgesehen sein, die ein Kunststoffteil 66 zum Schallschutz formschlüssig in dem Einschnitt 128, 228 festhalten.

Ein solches Kunststoffteil ist auch in Fig. 1 beim Stand der Technik bei 66 dargestellt. Siehe auch den Bereich 166 der in Fig. 7A bis 7F dargestellten Laschensicherung 172.

Aus Fig. 5 ergibt sich, daß der zweite Schenkel 118 des Metallwinkels 114 auf der Symmetrielinie 43 der beiden Einschnitte 128, 228 einen Schlitz 70, 170 zur Aufnahme einer Laschensicherung 72, 172 vorgesehen sein, wobei entweder eine Laschensicherung 72 gemäß dem Stand der Technik, oder besser noch ein Kunststoffteil 172 vorgesehen sein kann, das in dem Schlitz 70 bzw. 170 arretierend eingesteckt werden kann, entweder mit einer Mutter, wie in Fig. 2, oder mit einem Haken, wie bei Fig. 7A bis 7F.

Durch die Anordnung des Schlitzes 170 für die Laschensicherung 72 auf der Symmetrielinie 43 kann der Schlitz 170 für die Laschensicherung im Einschnitt 128, wie auch 228 verwendet werden.

Eine aus Kunststoff gebildete Laschensicherung 172 kann gleichzeitig als Schallschutz dienen, so daß kein zusätzliches Bauteil für die Laschensicherung notwendig wird.

Die Fig. 7A bis 7F zeigen in verschiedenen Ansichten ein derartiges Kunststoffteil 172, das mit seinem Bereich 74 die Kanten des Einschnittes 128, 228 schalldämpfend umschließt und selbst einen Schlitz 76 für die Aufnahme des Laschenbereichs 30 des Heizkörpers 32 bildet, dessen oberes Ende von dem Haken 78 klipsbar umgriffen ist, während der untere Haken 80 in den Schlitz 170 der Lasche 118 eingreift und dadurch eine Aushebesicherung bewirkt.

Bei 82 sind Vorsprünge zu erkennen, die in Rücksprünge 68 des Einschnitts 128, 228 eingreifen.

### Bezugszeichenliste

- 10: Wandbefestigungssystem
- 12: Abstandshalter
- 14, 114: Metallwinkel
- 16, 116: erster Schenkel
- 18, 118: zweiter Schenkel
- 20, 120, 220: Durchbruch
- 22: Befestigungsschraube
- 24: Wandfläche
- 26, 126: Biegelinie
- 28, 128, 228: Einschnitt
- 30: obere Aufhängelasche
- 32: (Platten)heizkörper
- 34: Klemmteil
- 36: untere Aufhängelasche
- 38: Gewindebohrung
- 40: Rändelschraube
- 42: Kopf
- 43: Spiegelachse
- 44, 144: Längsende
- 46: Spiegelachse
- 48: Verbreiterung
- 50: Längsachse
- 52: Ebene
- 54: Durchbruch, Rundloch
- 56: Fluchtlinie
- 58: Fluchtlinie
- 60: Abkantung
- 62: Versteifungssicke
- 64: Versteifungseindrückungen
- 66, 166: Schallschutz-Kunststoffteil
- 68: Vor-, Rücksprung
- 70, 170: Schlitz
- 72, 172: Laschensicherungsteil
- 74: Bereich
- 76: Schlitz
- 78: Haken
- 80: Haken
- 82: Vorsprung

## Patentansprüche

1. Wandbefestigungssystem (10) mit Abstandshalter (12)für mit Aufhängelaschen (30) versehene plattenförmige Gegenstände, wie Heizkörper (32), Abdeckwände od. dgl., umfassend einen Metallwinkel (14, 114), dessen einer erster Schenkel (16, 116) einen Durchbruch (20, 120, 220) zur Aufnahme einer Wandbefestigungsschraube (22) und dessen anderer zweiter Schenkel (18, 118) einen parallel zur Biegelinie (26) des Winkels (14, 114) verlaufenden ersten Einschnitt (28, 128, 228) zur Aufnahme einer am oberen Ende eines Heizkörpers od. dgl. auf dessen Rückseite angebrachten ersten Aufhängelasche (30) aufweist, und umfassend ein vom Abstandshalter (12) gebildetes Klemmteil (34) zur Aufnahme einer am unteren Ende des Heizkörpers auf dessen Rückseite unterhalb der ersten Aufhängelasche angebrachten zweiten Aufhängelasche (36), welches Klemmteil (34) eine im montierten Zustand senkrecht zur Ebene der Aufhängelasche liegende Gewindebohrung (38) mit einer darin drehbar aufgenommenen Schraube, wie Rändelschraube (40) aufweist, deren Kopf (42) sich an der Wandfläche (24) abstützt,
**dadurch gekennzeichnet, dass**
der erste Schenkel (116) des Metallwinkels (114) nahe seinem einen Längsende (144, 44) statt den zweiten Schenkel (118) aufzuweisen, verbreitert ist und in diesem Bereich der Verbreiterung (48) den ersten Durchbruch (120) in Schlüssellochform aufweist,
dass der dadurch gegenüber dem ersten Schenkel (116) verkürzte zweite Schenkel (118) des Metallwinkels (14) einen um eine erste Spiegelachse (43) spiegelbildlich zum ersten Einschnitt (128, 228) angeordneten zweiten Einschnitt (228, 128) aufweist
und dass der erste Durchbruch (120) des ersten Schenkels (116) des Metallwinkels (114) nahe seinem einen Längsende (44, 144) angeordnet ist und dass ein zweiter Durchbruch (220) in Schlüssellochform nahe dem anderen Längsende (144, 44) des ersten Schenkels (116) um eine zweite Spiegelachse (46) spiegelbildlich, optional in Richtung der zweiten Spiegelachse (46) versetzt, zum ersten Durchbruch (120) angeordnet ist.

2. Wandbefestigungssystem nach Anspruch 1, **dadurch gekennzeichnet, daß** die spiegelbildlich - optional in Richtung der zweiten Spiegelachse (46) versetztzueinander angeordneten Durchbrüche (120, 220) zueinander gespiegelte Schlüssellochform haben.

3. Wandbefestigungssystem nach Anspruch 1 oder 2, **dadurch gekennzeichnet, daß** der erste Schenkel (116) des Metallwinkels (114) einen ersten Durchbruch (120) in Schlüssellochform aufweist, dessen Längsachse (50) zur Ebene (52) des zweiten Schenkels (118) fluchtet.

4. Wandbefestigungssystem nach Anspruch 3, **dadurch gekennzeichnet, daß** der erste Schenkel (116) des Metallwinkels (114) nahe seinem ersten Längsende (44) im Bereich des ersten Durchbruches (120) in Schlüssellochform einen weiteren, dritten Durchbruch (54) aufweist, der zum zweiten Durchbruch (220) fluchtet, wobei die Fluchtlinie (56) parallel zur Längserstreckung oder Biegelinie (126) des Metallwinkels (114) verläuft.

5. Wandbefestigungssystem nach Anspruch 4, **dadurch gekennzeichnet, daß** der dritte Durchbruch (54) ein Rundloch darstellt, das zum schmaleren Ende des ersten Durchbruchs (120) in Schlüssellochform in Querrichtung zur Längserstreckung oder Biegelinie (126) des Metallwinkels (114) fluchtet (58).

6. Wandbefestigungssystem nach einem der Ansprüche 1 bis 5, **dadurch gekennzeichnet, daß** der erste Schenkel (116) des Metallwinkels (114) an seiner der Biegelinie (129) gegenüberliegende Längskante eine parallel zum zweiten Schenkel (118) verlaufende Abkantung (60) aufweist.

7. Wandbefestigungssystem nach einem der Ansprüche 1 bis 6, **dadurch gekennzeichnet, daß** der erste Schenkel (116) des Metallwinkels (114) zwischen den beiden Durchbrüchen (120, 220) in Schlüssellochform eine Versteifungssicke (62) aufweist.

8. Wandbefestigungssystem nach einem der Ansprüche 1 bis 7, **dadurch gekennzeichnet, daß** im Bereich der Biegelinie (126) zwischen den beiden Schenkeln (116, 118) Versteifungseindrückungen (64) vorgesehen sind.

9. Wandbefestigungssystem nach einem der Ansprüche 1 bis 8, **dadurch gekennzeichnet, daß** im Randbereich der Einsenkungen (128, 228) Vor-/Rücksprünge (68) vorgesehen sind, die ein Kunststoffteil zum Schallschutz (66) formschlüssig in der Einsenkung (128, 228) festhalten.

10. Wandbefestigungssystem nach einem der Ansprüche 1 bis 9, **dadurch gekennzeichnet, daß** der zweite Schenkel (118) des Metallwinkels (114) auf der Spiegel-Symmetrielinie (43) der beiden Einschnitte (128, 228) einen Schlitz (170) zur Aufnahme eines einsteckbaren (80) Laschensicherungsteils (72,172) aufweist.

11. Wandbefestigungssystem nach Anspruch 10, **dadurch gekennzeichnet, daß** das Laschensicherungsteil (172) gleichzeitig einen Schallschutz (166) bildet.

## Claims

1. Wall fastening system (10) with spacer (12) for plate-shaped objects such as radiators (32), curtain walls or similar with suspension lugs (30), incorporating a metal bracket (14, 114) arranged at the rear, of which a first leg (16, 116) features a penetration (20, 120, 220) to accept a wall fastening screw (22) and of which another second leg (18, 118) features a first incision (28, 128, 228), running parallel to the bend line (26) of the bracket (14, 114) to accept the first suspension lug (30), at the top end of a radiator, or similar and embracing a clamping part (34) formed by the spacer (12) to accept a second suspension lug (36), installed at the lower end of the radiator on the rear below the first suspension lug, of which the clamping part (34) features a threaded hole (38) with a screw incorporated within which can be rotated, such as a knurled screw (40) which, in the installed condition, is in the vertical plane to the suspension lug, the head (42) of which rests on the wall surface (24),
**characterized in that**
close to the first leg (116) of the metal bracket (114) a longitudinal end (144, 44) must be featured, instead of the second leg (118), is widened and, in this area of the widening (48), features the first penetration (120) in the form of a keyhole, that the second leg (118) of the metal bracket (14), shortened in comparison to the first leg (116), features a second incision (228, 128) inverse to the first incision (128, 228) of a first mirror axis (43) and that the first penetration (120) of the first leg (116) of the metal bracket (114) is arranged close to a longitudinal end (44, 144) and that a second penetration (220), in the form of a keyhole, is arranged close to the other longitudinal end (144, 44) of the first leg (116), inversely offset to the first penetration (120) by a second mirror axis (46), as an option in the direction of the second mirror axis (46).

2. Wall fastening system according to claim 1, **characterized in that** the inversely - offset as an option in the direction to the second mirror axis (46)
- penetrations (120, 220) arranged to one another, have a mirror-image hole in the form of a keyhole.

3. Wall fastening system according to claim 1 or 2, **characterized in that** the first leg (116) metal bracket (114) features a first penetration (120) in the form of a keyhole, its longitudinal axis (50) is flush to the plane (52) of the second leg (118).

4. Wall fastening system according to claim 3, **characterized in that** the first leg (116) of the metal bracket (114) features another third penetration (54) in the form of a keyhole close to its longitudinal end (44) in the area of the first penetration (120), which is flush with the second penetration (220), whereby, the flush line (56) runs parallel in the longitudinal direction or to the bend line (126) of the metal bracket (114).

5. Wall fastening system according to claim 4, **characterized in that** the third penetration (54) represents a round hole, that is transversely flush (58) to the narrower end of the first penetration (120) in the form of a keyhole in the longitudinal direction or to the bend line (126) of the metal bracket (114).

6. Wall fastening system according to one of the claims 1 to 5, **characterized in that** the first leg (116) of the metal bracket (114) features a fold (60) on its bend line (129), on the opposite longitudinal edge, running parallel to the second leg (118).

7. Wall fastening system according to one of the claims 1 to 6, **characterized in that** the first leg (116) of the metal bracket (114) features a stiffening bead (62), in the form of a keyhole, between both penetrations (120, 220).

8. Wall fastening system according to one of the claims 1 to 7, **characterized in that**, in the area of the bend line (126), stiffening indentations (64) are provided between both legs (116,118).

9. Wall fastening system according to one of the claims 1 to 8, **characterized in that** the projections/recesses (68) are provided in the edge area of the incisions (128, 228), which positively hold a plastic part incision (128, 228) for sound insulation (66).

10. Wall fastening system according to one of the claims 1 to 9, **characterized in that** the second leg (118) of the metal bracket (114), on the mirror symmetry line (43) of both incisions (128, 228), features a slot (170) to accept an insertable (80) lug securing component (72, 172).

11. Wall fastening system according to claim 10, **characterized in that** the lug securing component (172) simultaneously forms sound insulation (166).

## Revendications

1. Système (10) de fixation au mur doté d'une entretoise (12) pour des objets en forme de panneaux pourvus d'attaches de suspension (30) comme des radiateurs de chauffage (32), parois de recouvrement ou similaires, comprenant une cornière métallique (14, 114) dont la première branche (16, 116) présente un perçage (20, 120, 220) pour recevoir une vis de fixation murale (22) et dont la seconde branche (18, 118) présente une première entaille (28, 128, 228) parallèle à la ligne de courbure (26) de la cornière (14, 114) pour recevoir une première attache de suspension (30) fixée contre l'extrémité supérieure d'un radiateur ou similaire, au dos de celui-ci, et comprenant une pièce de bridage (34) formée par l'entretoise (12) pour recevoir à l'extrémité inférieure du radiateur, au dos de celui-ci, une deuxième attache de suspension (36) fixée en dessous de la première attache de suspension, ladite pièce de bridage (34) présente un alésage taraudé (38) qui à l'état monté est perpendiculaire au plan de l'attache de suspension, alésage qui contient une vis, une vis moletée (40) par exemple, logée dedans par rotation et dont la tête (42) s'appuie contre la surface murale (24),
**caractérisé en ce que**
la première branche (116) de la cornière métallique (114) près de son extrémité longitudinale (144, 44), au lieu de présenter la deuxième branche (118), est élargie et présente dans cette zone de l'élargissement (48) le premier perçage (120) en forme de trou de serrure, **en ce que** la deuxième branche (118) - de ce fait raccourcie comparé à la première branche (116) - de la cornière métallique (14) présente une deuxième entaille (228, 128) agencée symétriquement, autour d'un premier axe de symétrie (43), par rapport à la première entaille (128, 228), et **en ce que** le premier perçage (120) de la première branche (116) de la cornière métallique (114) est agencé près de son extrémité longitudinale (44, 144) et **en ce qu'**un deuxième perçage (220) en forme de trou de serrure près de l'autre extrémité longitudinale (144, 44) de la première branche (116) est agencé par rapport au premier perçage (120) autour d'un second axe de symétrie (46), en option décalé en direction du second axe de symétrie (46).

2. Système de fixation au mur selon la revendication 1, **caractérisé en ce que** les perçages (120, 220) agencés symétriquement les uns par rapport aux autres - en option décalés en direction du deuxième axe de symétrie (46)-présentent de trous de serrure agencés réciproquement symétriques.

3. Système de fixation au mur selon la revendication 1 ou 2, **caractérisé en ce que** la première branche (116) de la cornière métallique (114) présente un premier perçage (120) en forme de trou de serrure dont l'axe longitudinal (50) se trouve dans l'alignement du plan (52) de la deuxième branche (118).

4. Système fixation au mur selon la revendication 3, **caractérisé en ce que** la première branche (116) de la cornière métallique (114) près de sa première extrémité longitudinale (44) dans la zone du premier perçage (120) en forme de trou de serrure présente un perçage supplémentaire, le troisième (54), situé dans l'alignement du deuxième perçage (220), sachant que le tracé de la ligne de fuite (56) est parallèle à l'extension longitudinale ou à la ligne de courbure (126) de la cornière métallique (114).

5. Système de fixation au mur selon la revendication 4, **caractérisé en ce que** le troisième perçage (54) est un trou rond qui en direction de l'extrémité plus étroite du premier perçage (120) en forme de trou de serrure est aligné (58), dans le sens transversal, sur l'extension longitudinale ou la ligne de courbure (126) de la cornière métallique (114).

6. Système de fixation au mur selon l'une des revendications 1 à 5, **caractérisé en ce que** la première branche (116) de la cornière métallique (114) présente, contre son arête longitudinale située en face de la ligne de courbure (129), une bordure (60) présentant un tracé parallèle à la deuxième branche (118).

7. Système de fixation au mur selon l'une des revendications 1 à 6, **caractérisé en ce que** la première branche (116) de la cornière métallique (114) présente une rainure raidisseuse (62) entre les deux perçages (120, 220) en forme de trou de serrure.

8. Système de fixation au mur selon l'une des revendications 1 à 7, **caractérisé en ce que** dans la zone de la ligne de courbure (126) sont prévus des creux raidisseurs (64) entre les deux branches (116, 118).

9. Système de fixation au mur selon l'une des revendications 1 à 8, **caractérisé en ce que** dans la zone marginale des creux (128, 228) sont prévues des saillies et des creux (68) qui retiennent dans le creux (128, 228), par adhérence de formes, une pièce en plastique destinée à la protection anti-bruit (66).

10. Système de fixation au mur selon l'une des revendications 1 à 9, **caractérisé en ce que** la deuxième branche (118) de la cornière métallique (114) présente, sur la ligne de symétrie (43) des deux entailles (128, 228), une fente (170) permettant de recevoir une pièce (72, 172) enfichable (80) destinée à sécuriser les attaches.

11. Système de fixation murale selon la revendication 10, **caractérisé en ce que** la pièce (172) de sécurisation d'attache forme en même temps une protection anti-bruit (166).
